# EUROPÄISCHE PATENTSCHRIFT

(11) **EP 1 092 799 B1**
(45) Veröffentlichungstag und Bekanntmachung des Hinweises auf die Patenterteilung: **24.03.2004**
(21) Anmeldenummer: 99120964.4
(22) Anmeldetag: 03.11.1999
(51) Int. Cl.: B05B 13/02, B05B 13/06, B29B 15/10

(54) **Vorrichtung und Verfahren zum Benetzen von flexiblen mattenförmigen Trägerwerkstoffen**
Device and method for impregnating flexible mat-like reinforcing material
Dispositif et procédé pour l'impregnation de matière de renforcement flexible sous forme de natte

(30) Priorität: 11.10.1999 DE 29917899 U
(43) Veröffentlichungstag der Anmeldung: 18.04.2001
(73) Patentinhaber: Heidel GmbH & Co. KG, Werkzeug- u. Maschinenfabrikation, 41751 Viersen (Boisheim) (DE)
(72) Erfinder: Hoogen, Norbert, Dipl.-Ing., 47533 Kleve (DE); Lencer, Dieter, Dipl.-Ing., 41844 Wegberg (DE); Pekal, Dieter, Dipl.-Ing., 47798 Krefeld (DE)
(74) Vertreter: Richter, Werdermann, Gerbaulet & Hofmann

(56) Entgegenhaltungen:
- DE-C- 4 441 838
- DE-C- 19 633 656

## Beschreibung

Die Erfindung betrifft eine Vorrichtung zum Benetzen eines flexiblen mattenförmigen Trägerwerkstoffes, enthaltend derart ausgebildete Führungselemente zum Transport und zur Führung des Trägerwerkstoffes, dass mindestens ein vom Trägerwerkstoff begrenzter Hohlraum entsteht, in welchen eine Sprühvorrichtung zur Benetzung der zur Innenseite des Hohlraumes gerichteten Oberfläche des Trägerwerkstoffes eingeführt werden kann. Die Erfindung betrifft ferner ein Verfahren zur Benetzung eines flexiblen mattenförmigen Trägerwerkstoffes, bei welchem der Trägerwerkstoff unter Ausbildung mindestens eines Hohlraumes geführt wird und die zur Innenseite des Hohlraumes gerichtete Oberfläche des Trägerwerkstoffes benetzt wird.

Eine Vorrichtung und ein Verfahren der eingangs genannten Art sind unter anderem aus der DE 196 33 656 C1 bekannt. Bei den Trägerwerkstoffen kann es sich z.B. um Vliese und Fasermatten aus Kunststoffen, Glasfasern und Naturfasern handeln, wobei die genannten Materialien sowohl als Primärrohstoff als auch als Recycle-Ware oder als ein Gemenge derselben vorliegen können. Derartige Trägerwerkstoffe sind häufig durch Aufsprühen von flüssig vorliegenden Komponenten mit einem versteifenden Matrix-Werkstoff zu versehen. Bei den flüssig vorliegenden Komponenten handelt es sich in der Regel um Zwei-Komponenten-Harze, z.B. Polyurethan-Harze, Epoxy-Harze und dergleichen. Durch die Klebewirkung und den Aushärteprozess entstehen eigenstabile Formteile, die z.B. im Automobilbereich, in der Möbelindustrie und im Konsumbereich eingesetzt werden können.

Bei der Vorrichtung zum Benetzen derartiger mattenförmiger Trägerstoffe gemäß der DE 196 33 656 C1 wird eine durchgehende Bahn des Trägerwerkstoffes über Umlenkrollen sowie eine Transportketten-Führung durch eine Benetzungsvorrichtung geführt, in welcher sie beidseitig benetzt werden kann. Zu diesem Zweck wird die Bahn des Trägerwerkstoffes über zwei parallele Tunnel-Kettenräder geführt, so dass sie zwischen diesen die Mantelfläche eines zylindrischen Hohlraumes (Tunnel, Trommel) ausbildet. Die Innenseite dieser Mantelfläche wird sodann mit dem Benetzungsmittel besprüht und hierdurch einseitig benetzt. Dadurch, dass die Benetzung im Inneren eines Hohlraumes stattfindet, werden die Verluste und Emissionen des Benetzungsmittels nach außen hin begrenzt. Zum Zwecke der zweiseitigen Beschichtung der Bahn des Trägerwerkstoffes ist in der Benetzungsvorrichtung ein zweites Paar von Tunnel-Kettenrädern angeordnet, mit Hilfe derer ein zweiter zylinderförmiger (tunnelförmiger) Hohlraum ausgebildet wird. Dabei wird die Innenseite der Mantelfläche des Hohlraumes jedoch von der anderen, d.h. der noch nicht benetzten Seite des Trägerwerkstoffes gebildet. In diesem zweiten Hohlraum kann daher die zweite Seite des Trägerwerkstoffes ebenfalls benetzt werden.

Darüber hinaus sind Verfahren bekannt, bei denen zwei Matten des Trägerwerkstoffes gleichzeitig bearbeitet werden, indem sie durch entsprechende Führungen gemeinsam einen Hohlraum für die Benetzung ausbilden. Dabei kann durch ein Wenden beider Matten auch eine beidseitige Beschichtung erzielt werden.

Einen anderen Stand der Technik für die Benetzung von Trägerwerkstoffen bildet die sog. Hochdrucksprühtechnik. Hierbei werden unter hohem Druck und mit einer relativ hohen Flussrate an Zusatz-Luft Sprühnebel des Benetzungsmittels erzeugt. Hochdruck-Sprühköpfe arbeiten mit bis 80 bar Vordruck und nutzen diesen hohen Druck auch für einen hydrodynamischen Mischeffekt im Sprühkopf. Die Sprühköpfe werden meistens von einem Roboter geführt. Die Ausbringleistung derartiger Systeme erreicht je nach den Genauigkeits-Anforderungen 2 bis 3 m²/min (einseitig). Während dieses Verfahren aufgrund der freien Programmierbarkeit im Einsatz sehr flexibel und in den Auftragsmengen variabel ist, erfordert es hohe Investitionskosten und einen hohen regelmäßigen Reinigungsaufwand, durch welchen sich die tägliche Verfügbarkeit des Systems reduziert. Weiterhin hat das System bei einer relativ geringen Flächenleistung einen hohen Flächenbedarf für die Einrichtungen. Nachteilig sind auch die hohen Overspraymengen, d.h. die Mengen an Benetzungsmittel, welche ihren Zielort nicht erreichen und verlorengehend in die Umgebung versprüht werden. Schließlich entstehen auch hohe Abfallmengen an Fertigungshilfsstoffen, wie z.B. Abdeckfolien.

Bei den Walzen-Laminierverfahren tragen benetzte Auftragwalzen das Benetzungsmittel auf die Trägerwerkstoffe auf. Hierbei entsteht kein bzw. kaum Overspray und nur eine geringe Verschmutzung der Raumluft. Ferner erreichen diese Verfahren eine hohe Flächenleistung, weisen jedoch erhebliche Verschmutzungsprobleme in der Anlage auf.

Weiterhin sind linear geführte Sprühköpfe in Sprühtunneln bekannt. Diese erfordern etwas geringere Investitionskosten und geringere Anlagenstellflächen bei gleicher Flächenleistung wie die Hochdrucksprühtechnik. Hinsichtlich ihrer täglichen Verfügbarkeit und der sekundären Abfallmengen sind sie mit letzterer ebenfalls vergleichbar. Die Sprühsysteme können mit oder ohne ("airless") Luft arbeiten.

Hinsichtlich der airless-Verfahren sind Sprühköpfe mit mechanischem Zwangsmischer entwickelt worden, die mit relativ geringen Medien-Vordrücken von bis zu 15 bar und nur sehr geringen Mengen an Zusatzluft betrieben werden können (Fa. Tartler, Lützelbach, Deutschland). In einer bestimmten Ausgestaltung ist dabei ein Schleuderrad-Sprühkopf mit einer durchgehenden drehbaren Achse versehen, die vorzugsweise schnekkenförmig zum Transport von Benetzungsmittel zu ihrem vorderen Ende ausgestaltet ist. Am vorderen Ende der Achse befindet sich eine Schleuderscheibe von wenigen Zentimetern Durchmesser. Die Schnecke und die Schleuderscheibe drehen sich im Betrieb mit Drehzahlen von bis zu 4000 U/min. Durch das Auftreffen von Benetzungsmittel auf die Schleuderscheibe wird dieses aufgrund der Zentrifugalkräfte radial nach außen geschleudert, wo es das zu benetzende Objekt erreicht. Zur Benetzung von Trägerwerkstoffen im Mattenzuschnitt mit einer derartigen Vorrichtung kann dabei die Matte an der Innenwand einer drehbaren Trommel fixiert werden. Die zur Innenseite der Trommel gerichtete Oberfläche der Matte kann sodann durch den oben beschriebenen Schleuderrad-Sprühkopf benetzt werden. Mit diesem Verfahren ist allerdings nur eine einseitige Benetzung der Trägerwerkstoffe möglich, da bei einem umgedrehten Einsetzen der Matte in die Trommel die Innenseite der Trommel von der bereits benetzten Oberfläche des Trägerwerkstoffes verschmutzt würde. Da es sich bei den Benetzungsmitteln häufig um Harzkomponenten und damit um Stoffe handelt, die auch als Kleber eingesetzt werden können, stellt die Verschmutzung von Benetzungsanlagen mit dem Benetzungsmittel ein besonderes Problem dar.

Nachteilig bei den oben beschriebenen "Trommel-Benetzungsverfahren" ist unter anderem, dass diese beim Abschalten der Einrichtung entweder nur teilweise, (d.h. einseitig) benetzte Rohmatten hinterlassen, oder aber einen relativ hohen technischen Aufwand erfordern, um dies zu vermeiden. Dabei müssen zum Beispiel Einrichtungen für das "Selbsteinfädeln" der Mattenenden vorgesehen werden. Wenn zwei Mattenbahnen gleichzeitig verarbeitet werden sollen, verursacht dies durch die doppelte Auslegung von Maschinenteilen (Abrollung, Trocknung, Warenspeicher, Abzugswerk, Fügevorrichtung) einen verhältnismäßig hohen Investitionsaufwand, welcher nur bei Ausnutzung der sehr hohen möglichen Ausbringleistung gerechtfertigt ist.

Weiterhin zeigt sich bei den bekannten Trommel-Benetzungsverfahren eine Inhomogenität des Benetzungsergebnisses, wenn eine horizontal geführte Zentrifugal-Sprüheinrichtung in den Hohlraum (Trommel, Tunnel) eingeführt wird.

Schließlich ist bei den Verfahren mit einer Ketten- oder Zahnscheibenführung zu bemängeln, dass diese so gut wie keine Flexibilität hinsichtlich der Veränderung der Zuschnittgröße der Rohmatte besitzen, was indes häufig zur Fertigungsoptimierung erwünscht ist.

Aufgabe der vorliegenden Erfindung war es, eine Vorrichtung der eingangs genannten Art derart zu verbessern, dass sie konstruktiv einfacher ist und damit kostengünstiger hergestellt werden kann, dass das Beschichtungsergebnis homogen ist und dass möglichst verschiedene Zuschnittgrößen flexibel verarbeitet werden können.

Diese Aufgabe wird durch eine Vorrichtung mit den Merkmalen des Anspruches 1 gelöst.

Demnach handelt es sich um eine Vorrichtung, bei der ähnlich wie bei den "Trommel-Benetzungsverfahren" ein flexibler mattenförmiger Trägerwerkstoff über Führungselemente so geformt wird, dass ein vom Trägerwerkstoff begrenzter Hohlraum entsteht, in welchen eine Sprühvorrichtung zur Benetzung der Innenseite des Hohlraumes eingeführt werden kann. Erfindungsgemäß werden die Transport- und Führungselemente dabei durch einen Rahmen mit Seitenleisten gebildet, in welchen eine Matte des Trägerwerkstoffes eingespannt werden kann, wobei der Rahmen mindestens eine flexible Seitenleiste aufweist, welche aus der gestreckten in eine gekrümmte (gebogene, geknickte) Form und zurück überführt werden kann.

Die erfindungsgemäße Vorrichtung realisiert somit den Transport und die Ausbildung eines Hohlraumes aus der Matte des Trägerwerkstoffes nach einem anderen Prinzip als der Stand der Technik. Es wird nicht eine (endlose) Bahn von Matten des Trägerwerkstoffes gefördert und durch eine entsprechende Bahnführung für die zwischenzeitliche Ausbildung von Hohlräumen gesorgt, sondern eine einzelne Matte des Trägerwerkstoffes wird zunächst fest in einen Rahmen eingespannt. Der aus Seitenleisten gebildete Rahmen begrenzt dabei eine Fläche, die in ihrer Größe der Größe der Matte entspricht beziehungsweise vorzugsweise etwas größer als die Mattenfläche ist. Ober geeignete Haltemittel wie zum Beispiel Klammern oder Haken, die an den Seitenleisten des Rahmens angebracht sind, kann dann eine zu beschichtende Matte in der Rahmenfläche aufgespannt werden. Eine so in den Rahmen eingesetzte Matte lässt sich zusammen mit dem Rahmen beliebig bewegen und insbesondere von einer Mattenaufgabestation zu einer Beschichtungsstation und von dort zu einer Weiterverarbeitungsstation, zum Beispiel zu einer Presse, transportieren. Die Besonderheit des Rahmens liegt darin, dass mindestens eine Seitenleiste flexibel ist. Das heißt, dass sie aus der gestreckten, geraden Form in eine gekrümmte beziehungsweise geknickte Form und zurück überführt werden kann. Dabei kann die Seitenleiste sowohl wie ein Metalldraht kontinuierlich biegbar sein als auch aus starren Segmenten bestehen, die untereinander gelenkig verbunden sind, so dass bei der Krümmung der Seitenleiste ein Polygonzug entsteht. Durch das Krümmen der flexiblen Seitenleiste ist es möglich, den zunächst flachen Rahmen mit einer ebenen Rahmenfläche in eine dreidimensionale räumliche Form zu bringen, welche im wesentlichen einer gekrümmten Zylinderwand (mit kreisförmiger oder polygonaler Grundfläche) entspricht. Durch die Krümmung der Seitenleiste wird daher von der in den Rahmen eingespannten Matte des Trägerwerkstoffes ein Hohlraum ausgebildet, in welchem in bekannter Weise eine Sprühvorrichtung zur Benetzung der Innenoberfläche des Hohlraumes eingeführt werden kann. Die Ausbildung des Hohlraumes hat dabei gegenüber der Besprühung einer ebenen Fläche den Vorteil, dass durch einen möglichst Rundum-Verlauf des Trägerwerkstoffes Verluste an Beschichtungsmittel minimiert werden.

Der erfindungsgemäß verwendete Trägerrahmen ist konstruktiv erheblich einfacher als die aus dem Stand der Technik bekannten Vorrichtungen. Eine entsprechende Beschichtungsvorrichtung kann somit kostengünstiger hergestellt werden. Weiterhin kann der Mattenzuschnitt in gewissen Grenzen variabel gehalten werden, da über verschieden lange Befestigungsklammem an den Seitenteilen des Rahmens Matten unterschiedlicher Größe gehalten werden können oder durch eine verschiebliche Ausführung eines Gelenkarmes der Abstand zwischen den Klammern an den seitlichen Gelenkarmen verändert werden kann. Die erfindungsgemäße Vorrichtung erlaubt somit ohne Probleme Variationen in der Mattengröße von bis zu 10% in beiden Zuschnittrichtungen. Es können innerhalb dieser Grenzen sogar abwechselnd unterschiedliche Zuschnitte gefahren werden, zum Beispiel für die Vordertüre und Hintertüre eines Fahrzeuges. Die maschinentechnischen Veränderungen für einen Wechsel der Zuschnittgröße sind dabei automatisierbar. Ein weiterer Vorteil der erfindungsgemäßen Vorrichtung besteht darin, dass diese sich erheblich kompakter, das heißt mit einem geringeren Platzbedarf als bekannte Vorrichtungen realisieren lässt.

Bei einer Weiterentwicklung der Erfindung gemäß Anspruch 2 kann die flexible Seitenleiste zu beiden Seiten der Rahmenfläche hin in eine gekrümmte Form gebracht werden. Das heißt, dass die flexible Seitenleiste auch die zur ersten Krümmung spiegelbildliche Krümmung annehmen kann. Hierdurch wird erreicht, dass eine in den Rahmen eingesetzte Matte zwei verschiedene Hohlräume ausbilden kann, bei denen jeweils eine andere Oberfläche der Matte die Innenseite bildet. Durch eine Krümmung der flexiblen Seitenleiste in die erste Krümmungsrichtung und anschließend in die zweite Krümmungsrichtung kann somit die eingespannte Matte des Trägerwerkstoffes nacheinander von beiden Seiten beschichtet werden.

Eine beidseitige Beschichtbarkeit der Matte des Trägerwerkstoffes könnte im Prinzip auch durch zwei verschiedene Gruppen von flexiblen Seitenleisten erzielt werden, wobei die erste Gruppe die Ausbildung eines Hohlraumes mit einer ersten Oberfläche der Matte als Innenseite gewährleistet und die zweite Gruppe eine Krümmung unter Ausbildung eines zweiten Hohlraumes, bei welchem die zweite Oberfläche der Matte des Trägerwerkstoffes die Innenseite bildet. Konstruktiv ist es indes einfacher, mit nur einer Gruppe flexibler Seitenleisten zu arbeiten und diese Seitenleisten dabei in zwei Richtungen krümmbar zu gestalten. Eine solche Anordnung hat auch den Vorteil, dass die Beschichtung beider Hohlräume ohne aufwendige Manipulationen durch dieselbe Sprühvorrichtung vorgenommen werden kann.

Die Seitenleiste kann, wie in Anspruch 3 zum Ausdruck kommt, aus mehreren mit Scharniergelenken miteinander verbundenen (starren) Segmenten bestehen. Ein solcher Aufbau lässt sich konstruktiv gut verwirklichen und garantiert eine hohe Stabilität des Rahmens, da die Gelenke und die Scharniere mit quasi beliebiger Stabilität ausgebildet werden können, ohne dass dies zu Lasten einer leichten Krümmbarkeit der Seitenleiste ginge. Ferner lassen sich die Einstellwinkel der Scharniere gut kontrollieren, so dass die Bewegung und Formgebung des Rahmens automatisiert werden kann.

In einer Weiterbildung der Erfindung gemäß Anspruch 4 wird der gesamte Rahmen beweglich angeordnet, wobei er vorzugsweise zwischen mindestens einer Position mit horizontal ausgerichteter Rahmenfläche und mindestens einer Position mit vertikal ausgerichteter Rahmenfläche schwenkbar ist. Durch die Beweglichkeit des Rahmens insgesamt kann die Matte von einem Aufnahmeort zu einer Beschichtungsstation und von dort zu einer Weiterverarbeitung, zum Beispiel zu einer Verpressstation, bewegt werden. Da Matten aus den zu beschichtenden Trägerwerkstoffen in der Regel liegend angeliefert werden, ist es vorteilhaft, wenn der Rahmen sich zur Aufnahme und zum Einspannen einer Matte in eine horizontal ausgerichtete Position bringen lässt. Darüber hinaus ist es vorteilhaft, wenn sich der Rahmen anschließend in eine vertikale Position bringen lässt, in welcher durch eine entsprechende Krümmung der flexiblen Seitenleiste ein im wesentlichen zylindrischer Hohlraum mit senkrechter Achse ausgebildet werden kann. In diesem Fall kann nämlich die Sprühvorrichtung entlang der senkrechten Achse in den Hohlraum eingeführt werden. Diese Ausrichtung der Sprühvorrichtung hat den Vorteil, dass die Einwirkung der Schwerkraft auf den Sprühnebel nicht zu einem inhomogenen Beschichtungsergebnis auf der Matte führt. Bezüglich der Richtung der Schwerkraft ist die Ausrichtung des vertikalen Hohlraumes nämlich symmetrisch. Hierin besteht ein weiterer Vorteil gegenüber dem Stand der Technik, bei welchem nur horizontal ausgerichtete Hohlräume (Tunnel) bekannt sind, in welchen aufgrund der Schwerkraft die jeweils untere Tunnelhälfte mit einer stärkeren Beschichtung versehen wird.

Die Veränderung der Form der flexiblen Seitenleiste geschieht gemäß Anspruch 5 vorzugsweise über einen Antriebsmotor und ein entsprechendes Getriebe. Hierüber kann in einfacher Weise eine definierte Krümmung eingestellt werden, und der gesamte Beschichtungsvorgang lässt sich somit automatisieren.

Die Erfindung betrifft weiterhin ein Verfahren zur Benetzung eines flexiblen mattenförmigen Trägerwerkstoffes, bei welchem der Trägerwerkstoff unter Ausbildung mindestens eines vorzugsweise zylindrischen Hohlraumes transportiert wird und die zur Innenseite des Hohlraumes gerichtete Oberfläche des Trägerwerkstoffes benetzt wird. Dieses Verfahren ist dadurch gekennzeichnet, dass eine Matte des Trägerwerkstoffes auf einen Trägerrahmen gespannt wird und der Hohlraum durch Krümmung einer flexiblen Seite des Trägerrahmens gebildet wird.

Ein solches Verfahren hat den Vorteil, dass die zu beschichtende Matte auf einfache Weise fest in einen Trägerrahmen eingespannt werden kann und keine aufwendigen Mittel für eine Einfädelung und stabile Führung der Matte während des Transports vorgesehen werden müssen. Vielmehr lässt sich die in den Trägerrahmen eingesetzte Matte auf einfache Weise zusammen mit dem gesamten Trägerrahmen bzw. über den Trägerrahmen handhaben. Durch Krümmung einer flexiblen Seite des Trägerrahmens kann die zu beschichtende Matte so geformt werden, dass sie einen vorzugsweise zylindrischen Hohlraum ausbildet. Dieser Hohlraum kann dann in der bekannten Weise dazu ausgenutzt werden, die Innenseite des Hohlraumes möglichst verlustarm mit einer Sprühvorrichtung zu beschichten. Das erfindungsgemäße Verfahren lässt sich vorzugsweise mit einer Vorrichtung der oben erläuterten Art durchführen.

Gemäß Anspruch 7 kann das Verfahren so weiterentwickelt werden, dass nacheinander durch zwei gegensinnige Krümmungen der flexiblen Seite des Trägerrahmens zwei Hohlräume gebildet werden, deren Innenseite jeweils von verschiedenen Oberflächen der Matte des Trägerwerkstoffes gebildet werden. Auf diese Weise kann eine Matte von beiden Seiten beschichtet werden, ohne dass hierfür außer dem Umbiegen der flexiblen Seite des Trägerrahmens von einer positiven in eine negative Krümmung weitere aufwendige Schritte erforderlich wären.

Nach Anspruch 8 wird das erfindungsgemäße Verfahren vorzugsweise so ausgeführt, dass die Achse des ausgebildeten Hohlraumes senkrecht ausgerichtet ist. Dies hat den Vorteil, dass die auf die Sprühnebel der Sprühvorrichtung einwirkende Schwerkraft nicht zu Inhomogenitäten der Beschichtung auf der Matte führen kann, da keine Stelle der Matte bezüglich der Schwerkraft bevorzugt ausgerichtet ist.

Im folgenden wird die Erfindung mit Hilfe der Figuren beispielhaft erläutert.
Es zeigen:
- Fig. 1: einen Querschnitt durch einen von dem Rahmen und der zu beschichtenden Matte gebildeten Hohlraum mit einer darin arbeitenden Sprühvorrichtung entlang der Linie A-A von Figur 4;
- Fig. 2: eine perspektivische Ansicht des Rahmens mit eingespannter Matte im flach ausgestreckten Zustand;
- Fig. 3: eine perspektivische Ansicht des Rahmens mit eingespannter Matte unter Ausbildung eines Hohlraumes;
- Fig. 4: eine Aufsicht auf den Hohlraum nach Fig. 3;
- Fig. 5: ein Detail des Krümmungsmechanismus der flexiblen Leiste des Trägerrahmens;
- Fig. 6: eine Ausgestaltung des Krümmungsmechanismus mit einem zentralen Schwenkgetriebe.

Die Erläuterung der Erfindung soll zunächst mit Fig. 2 begonnen werden. Hierin ist ein U-förmiger Rahmen erkennbar, welcher aus den Seitenteilen 104, 102 und 101 gebildet wird. Dieser Rahmen und die Seitenteile werden aufgrund ihrer nachfolgend erläuterten Funktion auch als " Trommelgreifer-Rahmen" oder "Greifrahmen" bzw. als "Greifarme" bezeichnet.

In den Rahmen ist über Klammern 105 eine zu beschichtende Fasermatte 10 eingespannt. Das Einspannen der Matte 10 geschieht vorzugsweise bei der Übernahme eines Rohmattenzuschnittes von einem Vorlagetisch, vorzugsweise von einem ebenen Hubtisch. Die Klammerung wird erst bei der endgültigen Übergabe der imprägnierten Matte an das nachfolgende Presswerkzeug wieder gelöst. Das heißt, dass die Matte in vorteilhafter Weise ununterbrochen fixiert wird und keine zwischengeschalteten Obergabevorgänge stattfinden, wodurch eine hohe Prozesssicherheit gewährleistet wird. Während der Übergabe kann der Greifrahmen auch noch als Spannrahmen dienen, um einen faltenfreien Verformungsvorgang zu unterstützen. Ein besonderes Übergabehandling mit Spannrahmen-Funktion ist somit nicht erforderlich.

Ferner ist aus Fig. 2 erkennbar, dass die mittlere Seitenleiste des U-förmigen Rahmens aus vier einzelnen Segmenten 102, 101 gebildet wird, welche untereinander über Scharniergelenke 103 verbunden sind. Hierdurch ist es möglich, die Segmente 102, 101 gegeneinander abzuwinkeln und der entsprechenden flexiblen Seitenleiste des Rahmen hierdurch eine gekrümmte Form zu geben. Letztere wird zum Beispiel aus Fig. 3 erkennbar.

Die flexible, aus den Segmenten 101 und 102 gebildete Seitenleiste ist über einen Schwenkkopf 100 mit einem Träger 150 für den Schwenkkopf verbunden. Über eine Bewegung des Schwenkkopfes 100 kann der Rahmen insgesamt geschwenkt werden und insbesondere von der (dargestellten) horizontalen Position in eine vertikale Position überführt werden. Der erfindungsgemäße Trommelgreifer-Rahmen kann sowohl an einem Roboter als auch an mehrachsigen Linear- und Schwenkhandlingen angeordnet werden.

Eine vertikale Positionierung des Trägerrahmens und damit der eingesetzten Matte 10 ist in der perspektivischen Ansicht von Fig. 3 erkennbar. In dieser Abbildung ist der Träger 150 in derselben Position dargestellt wie in Fig. 2, während durch eine Schwenkbewegung des Schwenkkopfes 100 um die Schwenkachsen 108, 110 die Ausrichtung des Rahmens verändert worden ist. Diese Veränderung besteht zum einen darin, dass die Rahmenfläche nunmehr senkrecht nach unten von dem Träger 150 weg zeigt. Zum anderen ist jedoch auch die flexible Seitenleiste des Rahmens durch rechtwinkliges Einknicken an den Scharnieren 103 bzw. 108 aus der gestreckten Form in die Form eines (nahezu) geschlossenen Vierecks gebracht worden. Diese viereckige Form führt dazu, dass die in den Rahmen eingespannte flexible Matte 10 eine trommelförmig beziehungsweise zylinderförmig gekrümmte Form annimmt, wobei die Achse des Zylinders senkrecht steht. Weiterhin sind aus der Figur ein Winkel α von ca. 45° und ein Winkel β (= 2 x α) dargestellt, welche den Schwenkbereich der Greifarme 101, 102 verdeutlichen sollen.

Die in Fig. 3 dargestellte Position des Rahmens und der Matte 10 stellt die Benetzungsposition dar. In dieser Position kann ein Sprühkopf (nicht dargestellt) von oben oder von unten in senkrechter Richtung in den durch die Matte 10 gebildeten Hohlraum eingeführt werden und somit durch radiales Versprühen des Beschichtungsmittels die Innenseite der Matte beschichten (vgl. unten Fig. 1).

Der Drehwinkelbereich der Scharniere 103 lässt es zu, dass die flexible Seitenleiste auch in die entgegengesetzte Richtung gewinkelt beziehungsweise gekrümmt werden kann. Das heißt, dass der Rahmen auch eine Konfiguration einnehmen kann, die zu der in Fig. 3 dargestellten Konfiguration spiegelbildlich (bezüglich einer den Träger 150 und die Schwenkachse 108 enthaltenen Ebene) ist. Durch einfaches, reversibles Schwenken der Greifarme wird die Matte somit über die gestreckte Normallage zur anderen Seite gebogen und wiederum zu einem kreisrunden Zylinder geformt. Durch Überführung des Trägerrahmens in diese spiegelbildliche Position kann von der Matte 10 ein zweiter Hohlraum ausgebildet werden, welcher sich vom ersten Hohlraum (Fig. 3) dadurch unterscheidet, dass die andere Oberfläche der Trägermatte 10 die Innenseite dieses Hohlraumes bildet. Durch ein erneutes Einführen der Sprühvorrichtung in den zweiten Hohlraum kann somit gewünschtenfalls auch die andere Seite der Trägermatte 10 beschichtet werden. Diese zweiseitige Beschichtung der Matte 10 ist dabei ohne aufwendige Bewegungen der Matte und Manipulationen der Sprühvorrichtung möglich. Durch eine entsprechend Drehbeweglichkeit des Schwenkkopfes 100 um 180° um die vertikale Achse kann der spiegelbildliche zweite Hohlraum räumlich auch an derselben Stelle positioniert werden wie der erste Hohlraum. Dies hat den Vorteil, dass die Sprühvorrichtung jeweils an genau derselben Stelle zur Beschichtung der Innenflächen der Hohlräume abgesenkt werden kann.

Fig. 4 zeigt eine Aufsicht auf die zu beschichtende Matte 10 in dem in Fig. 3 dargestellten gekrümmten Zustand unter Weglassen der Teile des Halterahmens. Weiterhin ist in Fig. 4 die in den zylindrischen Hohlraum der Matte 10 eingeführte Sprühvorrichtung in Form eines Zentrifugalemitters 200 für einen Zweikomponenten-Harz dargestellt. Eine derartige Sprühvorrichtung ist im Prinzip bekannt und besteht aus einer Schleuderradeinheit, welche am Ende einer Welle 201 befestigt ist und über einen Schleuderradteller 202 das Beschichtungsmittel radial nach außen versprüht. Weiterhin ist in Fig. 4 ein Spreizring 207 erkennbar, welcher über Streben 208 mit der Sprühvorrichtung verbunden ist und zusätzlich die kreisrunde Form der gebogenen Matte 10 sichert. Die Lücke zwischen den aneinanderstoßenden Matten-Stirnseiten wird durch ein Segment-Sprühschutz-Schwert 209 abgedeckt, so dass hierdurch kein Beschichtungsrnittel entweichen beziehungsweise die Vorrichtung beschmutzen kann. Das genannte Schwert 209 ist an dem Spreizring 207 befestigt und schützt die an der Stoßkante der Mattenenden befindlichen Klammern vor Verschmutzung. Der weitere Aufbau dieser Vorrichtung und der Ablauf des Benetzungsvorganges werden im folgenden mit Hilfe von Fig. 1 beschrieben, welche einen Schnitt entlang der Linie A-A von Fig. 4 darstellt.

In dem Schnitt nach Fig. 1 sind von dem Rahmen die Segmente 101 und 102 der flexiblen Seitenleiste sowie eine starre Seitenleiste 104 erkennbar. Die in den Rahmen eingespannte Matte 10 ist auf der linken Seite geschnitten dargestellt, während auf der rechten Seite die Schnittlinie der Figur mit der Stoßkante der beiden Matteränder, die zu einem Zylinder zusammengerollt ist, zusammenfällt. Von der entlang der vertikalen Achse eingeführten Sprühvorrichtung 200 ist die Zufuhrleitung 205 für eine erste Komponente (A) sowie die Zufuhrleitung 204 für eine zweite Komponente (B) erkennbar. Die beiden Komponenten werden in der Mischzone 203 vermischt und über den rotierenden Schleuderteller 202 mit einer radialen Bewegungskomponente unter Ausbildung eines Sprühstrahles 206 nach außen geschleudert. Das ringförmige Benetzungsband im Sprühbereich weist eine Streuung von nur ca. +/- 2 cm auf. Die Hubvorrichtung für die Sprühvorrichtung 200, der Antriebsmotor für die Welle 201 und die Schlauchzuleitungen sowie die Ventile für die Durchflusssteuerung der Komponenten, die sich ebenfalls an der Einheit 200 befinden, sind nicht dargestellt.

Die Benetzung erfolgt während der Aufwärtsbewegung der Sprühvorrichtung 200, da andernfalls der Spreizring 207, welcher die Matte 10 auseinander hält, über bereits beschichtete Stellen geführt werden müsste und dabei verschmutzen würde. Durch eine gewollte Ungleichförmigkeit der Vertikalbewegung des Zentrifugalemitters 200 kann eine axiale Ungleichförmigkeit der Benetzungsstärke (ringförmig) erreicht werden. Nach Abschluss der Beschichtung nimmt der Greifrahmen seine gestreckte Normallage ein, schwenkt die benetzte Matte 10 wieder in die horizontale Lage und übergibt die Matte an die nächste Bearbeitungsposition, bei der es sich in der Regel um ein Presswerkzeug handelt.

Die vertikale Ausrichtung des Zentrifugalemitters 200 sorgt dafür, dass die Matte 10 homogen beschichtet wird, da die Wirkung der Schwerkraft auf den Sprühstrahl 206 an jeder Stelle gleich ist. Dies ist ein erheblicher Vorteil gegenüber den bekannten Beschichtungsverfahren, in denen die Sprühvorrichtung 200 horizontal geführt wird. Die vertikale Anordnung des Zentrifugalemitters 200 ist im übrigen auch vorteilhaft für dessen Benetzung mit Reinigungsmittel, was durch einfaches Eintauchen des Kopfes in ein Gefäß möglich ist. Letzteres ist in der Regel bei Betriebsunterbrechungen beziehungsweise in Pausen notwendig. Bei anderen Anordnungen muss der Sprühkopf zu diesem Zweck extra geschwenkt werden.

Um unterschiedliche Mattenbreiten verarbeiten zu können, können ein oder mehrere Gelenkarme verschieblich ausgeführt sein, um den Abstand der Klammern oder Haken, gegebenenfalls automatisiert, zu verändern. Die Höhe der zum Zylinder geformten Matte 10 kann z.B. von der Länge der seitlichen Greifarme beziehungsweise Seitenleisten 104 abweichen, das heißt kürzer sein oder diese gegebenenfalls auch nach unten um bis zu 20% überragen. Ohne Veränderung an der Vorrichtung selbst können somit Matten verschieden großen Zuschnittes verarbeitet werden.

Ferner ist in Fig. 1 ein Podest 501 erkennbar, welches unterhalb des von der Matte 10 gebildeten Zylinders angeordnet ist und an seiner dem Zylinder zugewandten Oberfläche durch eine Schutzfolie 503 abgedeckt ist.

Die Schutzfolie kann dabei von einer Vorratsrolle 502 von einer Abzugsvorrichtung 504 für verbrauchte Schutzfolie abgezogen werden. Die Installation eines derartigen Podestes mit einer langsam bewegten "verlorenen" Folienabdeckung ist zum Schutz vor Verschmutzung (Overspray im Randbereich, Tropfen von der Sprüheinrichtung etc.) empfehlenswert, wenn die Matte 10 am unteren Ende vollständig bis zum Rand benetzt werden soll.

Die erfindungsgemäße Vorrichtung gewährleistet in idealer Weise die Vorteil des Niederdruck-Zentrifugal-Beharzens, also insbesondere eine geringstmögliche Verschmutzung und minimale Materialverluste durch Vermeidung von Overspray, einen geringen Aufwand für Schutz- und Abdeckmaßnahmen sowie einen geringeren Aufwand für Absaugmaßnahmen beziehungsweise für die Luftumwälzung. Durch den geringen Luftaustausch tritt auch eine kaum messbare Beeinflussung des Hallen-Wärmebedarfs ein.

Zur Gewährleistung unterschiedlicher Produktionsleistungen beziehungsweise Taktzeiten können mehrere der erfindungsgemäßen Trommelgreifer-Rahmen und gegebenenfalls mehrfach angeordnete Sprühvorrichtungen in verschiedenen Konfigurationen miteinander kombiniert werden.

In den Figuren 5 und 6 ist eine kinematische Anordnung gezeigt, die es erlaubt, den doppelten Faltvorgang der flexiblen Seitenleiste des Rahmens durch einen einzigen motorischen Antrieb zu bewerkstelligen. Zunächst wird auf die Ausführungsform gemäß Fig. 5 Bezug genommen.

In Fig. 5 ist der Schwenkmechanismus der flexiblen Seitenleiste im Detail und teilweise im Schnitt dargestellt, wobei die Elemente trotz bestehender Korrespondenzen mit neuen Bezugsziffem versehen wurden. Erkennbar ist ein Schwenkkopf 300, welcher um eine horizontale Schwenkachse 301 schwenkbar ist. An der vertikalen Zentralachse 302 sind nach beiden Seiten hin der innere rechte Schwenkarm 303 und der innere linke Schwenkarm 304 drehbeweglich befestigt. An den Enden dieser Schwenkarme sitzen über Scharniergelenke verbunden die äußeren Schwenkarme, von denen nur der linke äußere Schwenkarm 306 dargestellt ist. Am Ende des äußeren Schwenkarmes sitzt ein verschiebbares Endstück 307, an welchem über eine Schwenkachse 308 ein seitlicher Greifarm 309 (vergleiche Fig. 2, Ziffer 104) befestigt ist. Der innere Schwenkarm 304 und der äußere Schwenkarm 306 sind über einen Gelenkbolzen 305 gekoppelt, welcher mit dem inneren Schwenkarm 304 drehsteif verbunden ist.

Im folgenden wird die über Getriebe erfolgende Bewegungskopplung der einzelnen Schwenkarme beschrieben. Zunächst ist ein Kegelzahnrad 320 koaxial mit der Zentralachse 302 verbunden. Dieses Kegelzahnrad 320 wirkt mit einem weiteren Kegelzahnrad 321 zusammen, welches auf der parallel zum inneren Schwenkarm 304 verlaufenden Koppelwelle 323 sitzt, die von einer am inneren Schwenkarm 304 angeordneten Lagerung 324 gehalten wird. Am anderen Ende der Koppelwelle 323 sitzt ein weiteres Kegelzahnrad 325 für den Abtrieb. Dieses Kegelzahnrad 325 wirkt mit einem Kegelzahnrad 326 zusammen, welches mit dem äußeren Schwenkarm 306 drehsteif verbunden ist und diesen antreibt. Eine Drehung der vertikalen Zentralachse 302 wird somit über den genannten Mechanismus in eine Winkelverstellung des äußeren Schwenkarmes 306 gegenüber dem inneren Schwenkarm 304 umgewandelt. Durch die Wahl der Übersetzung zwischen den Kegelzahnrädem 320 und 321 im Verhältnis 1:1 (Winkel α) und der Kegelzahnräder 325 zu 327 = 2:1 (Winkel β) führt das Teil 307 im Verhältnis zum Teil 304 - relativ zu Teil 304 - den doppelten Schwenkwinkel aus.

Weiterhin ist an dem Gelenkbolzen 305 ein Kettenzahnrad 327 koaxial und drehsteif angeordnet, über welches eine Antriebskette 328 verläuft. Diese Antriebskette 328 ist weiterhin um ein Kettenzahnrad 329 geführt, welches mit der Schwenkachse 308 des seitlichen Greifarmes 309 verbunden ist. Über diesen Mechanismus verursacht eine Drehung des Bolzens 305 eine Drehbewegung des Greifarmes 309. Zwar sind in der Regel die Schwenkachse 308 und der seitliche Greifarm 309 fest mit dem Endstück 307 verbunden. In diesem Falle entfallen die Übertragungsmechanismen 327 bis 329 (Kettenzahnräder und Antriebskette). Falls jedoch eine gesteuerte Abweichung der Klammerausrichtung von der Grundstellung gewünscht wird, kann dies in der in Fig. 5 dargestellten Weise durch die Wahl eines geeigneten Übersetzungsverhältnisses von Zahnrad 327 zu Zahnrad 329 erreicht werden.

Das Endstück 307 kann relativ zum äußeren Schwenkarm 306 verschoben werden, um die Vorrichtung auf unterschiedliche Längen der Rohmatten einstellen zu können. Diese Längenänderung kann auch automatisiert erfolgen. Zugehörige Details wie zum Beispiel ein Spindelantrieb mit Motor sind nicht dargestellt.

Eine Ausgestaltung der Schwenkkinematik mit einem zentralen Schwenkgetriebe ist in Fig. 6 dargestellt. Hierbei sollen mit einem einzigen Motor alle kinematischen Abhängigkeiten zwangsweise betätigt werden. Der genannte Motor 360 ist dabei auf dem Schwenkkopf 300 befestigt und treibt über eine Wellenkupplung 361 eine koaxiale Antriebswelle 362 an. Diese Welle 362 ist nach unten durch die zentrale Schwenkwelle 302 hindurchgeführt. An ihrem Ende befindet sich ein Ritzel 363, welches mit der Welle verbunden ist. Das Ritzel treibt wiederum das Zwischenzahnrad 364 an, welches unmittelbar in die Randverzahnung des linken inneren Schwenkarmes 304 eingreift und ein Schwenken dieses Teiles bewirkt. Gleichzeitig treibt das Zwischenzahnrad 364 auch das gleichartige Zahnrad 366 an, welches in die Randverzahnung des rechten inneren Schwenkarmes 303 eingreift. Durch die Drehrichtungsumkehr zwischen den Zahnrädern 364 und 366 führen die inneren Schwenkarme 303 und 304 die gewünschten gegensinnigen Bewegungen aus. Der übrige Aufbau des Mechanismus für die Schwenkbewegung der äußeren Greifarme entspricht demjenigen aus Fig. 5.

### Bezugszeichen:

- 10: Fasermatte
- 100: Schwenkkopf
- 101: innerer Schwenkarm
- 102: äußerer Schwenkarm
- 103: Gelenke
- 104: Seitenleiste
- 105: Klammern
- 108, 110: Schwenkachse
- 150: Träger
- 190: Schwenkwinkel α für den inneren Schwenkarm 101
- 191: Schwenkwinkel β für den äußeren Schwenkarm 102 relativ zum inneren Schwenkarm 101
- 200: Zentrifugalemitter für Zweikomponentenharz
- 201: Welle der Schleuderradeinheit
- 202: Schleuderteller
- 203: Mischzone
- 204: Zufuhr von Komponente (B)
- 205: Zufuhr von Komponente (A)
- 206: Sprühstrahl
- 207: Spreizring
- 208: Strebe
- 209: Segment-Sprühschutz-Schwert
- 300: Schwenkkopf (vgl. 100)
- 301: horizontale Schwenkachse (vgl. 110)
- 302: vertikale Zentralachse (vgl. 108)
- 303: innerer Schwenkarm rechts (vgl. 101)
- 304: innerer Schwenkarm links (vgl. 101)
- 305: mit innerem Schwenkarm 304 drehsteif verbundener Gelenkbolzen
- 306: linker äußerer Schwenkarm (vgl. 102)
- 307: verschiebbares Endstück
- 308: Schwenkachse
- 309: seitlicher Greifarm (vgl. 104)
- 320: mit Zentralachse 302 verbundenes Kegelzahnrad
- 321: auf Koppelwelle 323 angeordnetes Kegelzahnrad
- 323: Koppelwelle
- 324: Lagerung für die Koppelwelle, auf innerem Schwenkarm 303/304 angeordnet
- 325: Kegelzahnrad (Abtrieb)
- 326: mit 306 drehsteif verbundenes Kegelzahnrad
- 327: mit Gelenkbolzen 305 drehsteif verbundenes Kettenzahnrad
- 328: Antriebskette
- 329: mit Schwenkachse 308 des seitlichen Greifarms 309 verbundenes Kettenzahnrad
- 360: Antriebsmotor
- 361: Wellenkupplung
- 362: koaxiale Antriebswelle
- 363: Ritzel
- 364: Zwischenzahnrad 1
- 365: Achse von Zwischenzahnrad 1
- 366: Zwischenzahnrad 2
- 367: Achse von Zwischenzahnrad 2
- 368: Lagerplatte (Drehmomentstütze) für Achse 365 und 367, mit Zentralwelle 302 fest verbunden
- 370: Verzahnung am inneren Greifarm 303
- 371: Verzahnung am inneren Greifarm 304
- 501: Podest
- 502: Vorratsrolle für Schutzfolie
- 503: Ausgezogene Schutzfolie
- 504: Abzugsvorrichtung für verbrauchte Schutzfolie

## Patentansprüche

1. Vorrichtung zum Benetzen eines flexiblen mattenförmigen Trägerwerkstoffes (10), enthaltend derart ausgebildete Führungselemente zum Transport und zur Führung des Trägerwerkstoffes, dass mindestens ein vom Trägerwerkstoff begrenzter Hohlraum entsteht, in welchen eine Sprühvorrichtung (200) zur Benetzung der zur Innenseite des Hohlraumes gerichteten Oberfläche des Trägerwerkstoffes eingeführt werden kann,
**dadurch gekennzeichnet,**
**dass** die Transport- und Führungselemente durch einen Rahmen mit Seitenleisten (101, 102, 104) gebildet werden, in welchen eine Matte (10) des Trägerwerkstoffes eingespannt werden kann, wobei mindestens eine flexible Seitenleiste (101, 102) reversibel aus der gestreckten in eine gekrümmte Form überführt werden kann.

2. Vorrichtung nach Anspruch 1,
**dadurch gekennzeichnet,**
**dass** die flexible Seitenleiste (101, 102) zu beiden Seiten der Rahmenfläche hin gekrümmt werden kann.

3. Vorrichtung nach einem der Ansprüche 1 oder 2,
**dadurch gekennzeichnet,**
**dass** die flexible Seitenleiste aus mindestens zwei mit Scharniergelenken (103) miteinander verbundenen Segmenten (101, 102) besteht.

4. Vorrichtung nach einem der Ansprüche 1 bis 3,
**dadurch gekennzeichnet,**
**dass** der Rahmen beweglich angeordnet ist, vorzugsweise zwischen mindestens einer Position mit horizontal ausgerichteter Rahmenfläche und mindestens einer Position mit vertikal ausgerichteter Rahmenfläche.

5. Vorrichtung nach einem der Ansprüche 1 bis 4,
**dadurch gekennzeichnet,**
**dass** die Veränderung der Form der flexiblen Seitenleiste (102, 104) über einen Antriebsmotor (360) und ein Getriebe (361-368, 370, 371) gesteuert werden kann.

6. Verfahren zur Benetzung eines flexiblen bahnförmigen Trägerwerkstoffes, bei welchem der Trägerwerkstoff unter Ausbildung mindestens eines vorzugsweise zylindrischen Hohlraumes transportiert wird und die zur Innenseite des Hohlraumes gerichtete Oberfläche des Trägerwerkstoffes benetzt wird,
**dadurch gekennzeichnet,**
**dass** eine Matte (10) des Trägerwerkstoffes auf einen Trägerrahmen gespannt wird und der Hohlraum durch Krümmung einer flexiblen Seitenleiste (102, 104) des Trägerrahmens gebildet wird.

7. Verfahren nach Anspruch 6,
**dadurch gekennzeichnet,**
**dass** nacheinander durch zwei gegensinnige Krümmungen der flexiblen Seitenleiste (102, 104) des Trägerrahmens zwei Hohlräume gebildet werden, deren Innenseite jeweils von verschiedenen Oberflächen der Matte (10) des Trägerwerkstoffes gebildet wird.

8. Verfahren nach einem der Ansprüche 6 oder 7,
**dadurch gekennzeichnet,**
**dass** die Achse des Hohlraumes senkrecht ausgerichtet ist.

9. Verfahren nach einem der Ansprüche 6 bis 8,
**dadurch gekennzeichnet,**
**dass** ein oder mehrere Gelenkarme (306) des flexiblen Seitenteils, wie in Fig. 5 durch die Anordnung von Teil (306) und Teil (307) dargestelltt, zueinander verschieblich angeordnet sind.

## Claims

1. A device for impregnating a flexible mat-like reinforcing material (10) containing guiding elements for the transport and the guiding of the reinforcing material configured in such a way that at least one hollow space limited by the reinforcing material is created into which a spraying device (200) for impregnating the surface of the reinforcing material orientated to the inner side of the hollow space can be introduced,
**characterized in**
**that** the transport and guiding elements are formed by a frame with side ridges (101, 102, 104) into which a mat (10) of the reinforcing material can be stretched, whereby at least one flexible side ridge (101, 102) can be reversibly converted from the stretched form into a curved form.

2. A device according to claim 1,
**characterized in**
**that** the flexible side ridge (101, 102) can be curved to both sides of the frame surface.

3. A device according to any of the claims 1 or 2,
**characterized in**
**that** the flexible side ridge is made of at least two segments (101, 102) connected with each other with hinged joints (103).

4. A device according to any of the claims 1 to 3,
**characterized in**
**that** the frame is placed movable, preferably between at least one position with a horizontally orientated frame surface and at least one position with a vertically orientated frame surface.

5. A device according to any of the claims 1 to 4,
**characterized in**
**that** the form change of the flexible side ridge (102, 104) can be controlled over a driving motor (360) and a gear (361-368, 370, 371).

6. A method for impregnating a flexible web-shaped reinforcing material for which the reinforcing material is transported by constituting at least one preferably cylindrical hollow space and the surface of the reinforcing material which is orientated to the inner side of the hollow space is impregnated,
**characterized in**
**that** a mat (10) of the reinforcing material is tentered onto a supporting frame and the hollow space is formed by curving a flexible side ridge (102, 104) of the supporting frame.

7. A method according to claim 6,
**characterized in**
**that** two hollow spaces are constituted the one after the other by two curvatures in opposite direction of the flexible side ridge (102, 104) of the supporting frame, hollow spaces the inner side of which is respectively constitued by different surfaces of the mat (10) of the reinforcing material.

8. A method according to any of the claims 6 or 7,
**characterized in**
**that** the axis of the hollow space is orientated vertically.

9. A method according to any of the claims 6 to 8,
**characterized in**
**that** one or several articulated arms (306) of the flexible side part, as represented in fig. 5 by the arrangement of part (306) and part (307), are placed displaceable the one relative to the other.

## Revendications

1. Dispositif pour l'imprégnation d'un matériau de renforcement flexible sous forme de natte (10) contenant des éléments de guidage pour le transport et le guidage du matériau de renforcement configurés de telle manière qu'au moins un espace creux limité par le matériau de renforcement est créé dans lequel un dispositif de pulvérisation (200) peut être introduit pour l'imprégnation de la surface du matériau de renforcement tournée vers le côté intérieur de l'espace creux,
**caractérisé en ce**
**que** les éléments de transport et de guidage sont formés par un cadre avec des baguettes latérales (101, 102, 104) dans lesquelles une natte (10) du matériau de renforcement peut être tendue, au moins une baguette latérale flexible (101, 102) pouvant être transformée de manière réversible de la forme étirée en une forme courbée.

2. Dispositif selon la revendication 1,
**caractérisé en ce**
**que** la baguette latérale flexible (101, 102) peut être courbée vers les deux côtés de la surface du cadre.

3. Dispositif selon l'une des revendications 1 ou 2,
**caractérisé en ce**
**que** la baguette latérale flexible est constituée par au moins deux segments (101, 102) reliés l'un à l'autre avec des articulations à charnière (103).

4. Dispositif selon l'une des revendications 1 à 3,
**caractérisé en ce**
**que** le cadre est placé mobile, de préférence entre au moins une position avec une surface de cadre orientée horizontalement et au moins une position avec une surface de cadre orientée verticalement.

5. Dispositif selon l'une des revendications 1 à 4,
**caractérisé en ce**
**que** le changement de la forme de la baguette latérale flexible (102, 104) peut être commandé par l'intermédiaire d'un moteur d'entraînement (360) et d'un engrenage (361-368, 370, 371).

6. Procédé pour l'imprégnation d'un matériau de renforcement flexible sous forme de lé pour lequel le matériau de renforcement est transporté en formant au moins un espace creux de préférence cylindrique et la surface du matériau de renforcement orientée vers le côté intérieur de l'espace creux est imprégnée,
**caractérisé en ce**
**qu'**une natte (10) du matériau de renforcement est tendue sur un cadre de support et l'espace creux est formé par courbure d'une baguette latérale flexible (102, 104) du cadre de support.

7. Procédé selon la revendication 6,
**caractérisé en ce**
**que** deux espaces creux sont formés l'un après l'autre par deux courbures en sens contraire de la baguette latérale flexible (102, 104) du cadre de support, espaces creux dont le côté intérieur est formé repectivement par différentes surfaces de la natte (10) du matériau de renforcement.

8. Procédé selon l'une des revendications 6 ou 7,
**caractérisé en ce**
**que** l'axe de l'espace creux est orienté verticalement.

9. Procédé selon l'une des revendications 6 à 8,
**caractérisé en ce**
**qu'**un ou plusieurs bras articulés (306) de la partie latérale flexible, comme il est représenté sur la figure 5 par l'arrangement de la pièce (306) et de la pièce (307), sont placés déplaçables l'un vers l'autre.
